# EUROPÄISCHE PATENTSCHRIFT

(11) **EP 2 283 197 B1**
(45) Veröffentlichungstag und Bekanntmachung des Hinweises auf die Patenterteilung: **15.05.2013**
(21) Anmeldenummer: 08874594.8
(22) Anmeldetag: 16.10.2008
(51) Int. Cl.: E05D 15/10

(54) **BESCHLAG FÜR EINEN VERSCHIEBBAREN FLÜGEL VON FENSTERN ODER TÜREN**
FITTING FOR A DISPLACEABLE SASH OF WINDOWS OR DOORS
FERRURE POUR UN VANTAIL COULISSANT DE FENÊTRES OU DE PORTES

(30) Priorität: 12.06.2008 DE 202008007829 U
(43) Veröffentlichungstag der Anmeldung: 16.02.2011
(73) Patentinhaber: SIEGENIA-AUBI KG, 57234 Wilnsdorf (DE)
(72) Erfinder: WAMBACH, Jan, 57234 Wilnsdorf (DE)
(86) Internationale Anmeldenummer: PCT/EP2008/063964
(87) Internationale Veröffentlichungsnummer: WO 2009/149768

(56) Entgegenhaltungen:
- DE-A1- 2 648 344
- DE-A1- 2 700 598
- DE-U1- 20 318 397

## Beschreibung

Die Erfindung betrifft ein Beschlag für einen verschiebbaren Flügel von Fenstern oder Türen nach dem Oberbegriff des Anspruchs 1.

Aus der DE 2648344 C3 ist ein Beschlag mit einem Schiebefenster bzw. einer Schiebetür bekannt geworden, bei dem tragende Elemente angebracht sind, wobei die Bewegung desselben in der Weise beeinflussenden steuerelemente den Schiebeflügel nach Entriegelung seiner Geschlossenstellung senkrecht zu seiner Scheibenebene bewegbar und anschließend daran in einer verriegelten Offenstellung der Schiebestellung längs zweier parallel zueinander liegender Führungen frei verschiebbar ist. Ein dem Steuerelement zugeordneter Steuerarm übernimmt dabei die Steuerfunktion. Um den Beschlag an den Flügel des Fensters oder der Tür montieren zu können, muss der Flügel vom feststehenden Rahmen außer Reichweite des Funktionsfeldes gebracht werden, da an dem Steuerarm ein Kurbelzapfen angelenkt ist, der aufgrund seiner Abmessungen nur in einem freien Raum in eine am Flügel angeordnete Buchse montiert werden kann. Des Weiteren lassen sich die zur Steuerung des Schiebeflügels erforderlichen Beschlagteile nur von der Flügelunterkante senkrecht zum Beschlagfalz heranführen und montieren. Außerdem sind die Beschlagteile mehrteilig ausgebildet.

Nachteilig dabei ist es zudem, dass zur Montage die zur Steuerung des Schiebeflügels erforderlichen Beschlagteile in einem speziellen Arbeitsvorgang an den Flügel befestigt werden müssen.

Aus der DE 2700598 C2 ist ein Schiebefenster mit einem von getriebegesteuerten Schwenkhebeln getragenen Schiebeflügel bekannt, dessen Getriebestangen mit in Schließblechen des Rahmens eintretenden Zapfen ausgestattet sind. Zur Parallelverlagerung des Schiebeflügels dienen an den horizontalen Rahmenschenkeln des Schiebeflügels gelagerte Steuerarme. An dem Steuerarm ist ein Lagerzapfen befestigt, der in eine am Schiebeflügel montierte Lagerschale montiert wird. Auch bei dieser Ausführungsvariante kann das Steuerelement an den Schiebeflügel in einem vom feststehenden Rahmen entfernt ausgebauten Zustand montiert werden, da die Einhängung des Zapfens mehr Montageraum benötigt, als der Beschlagfalzes vorgibt.

Auch hier ergibt sich der Nachteil, dass aufgrund der Montagerichtung von der Flügelunterkante senkrecht zum Beschlagfalz ein spezieller Arbeitsvorgang erforderlich ist, um den Beschlag am Flügel zu befestigen.

Der Erfindung liegt die Aufgabe zugrunde, einen gattungsgemäßen Beschlag dahingehend weiterzubilden, dass bei einem vereinfachten Aufbau auch die Montage des Beschlags vereinfacht ist, wobei die Herstellung möglichst einfach und kostengünstig erfolgen soll.

Die Lösung dieser Aufgabe gelingt mit den Merkmalen des kennzeichnenden Teils des Anspruchs 1. Durch die einfache Maßnahme kann der Beschlag auch im gefügten Zustand des verschiebbaren Flügels am feststehenden Rahmen des Fensters oder der Tür montiert werden. Das aus der Ausstellvorrichtung zum Parallelabstellen und dem Laufglied zum Verschieben des Flügels bildende Steuerelement, welches an einer Lager- und Führungsplatte angelenkt ist und damit ein Bauteil bildet, kann mit Verschieben in der Laufschiene in Richtung zum Flügel automatisch mit dem Betätigungs- und Verriegelungsgestänge gekoppelt werden. Ein weiterer Vorteil ist, dass die Befestigung des Beschlags auf der sichtbaren Seite, d.h. am senkrechten Flügelholm, durch Befestigungsansätze unbeeinflusst durch das bereits montierte Betätigungs- und Verriegelungsgestänge erfolgen kann.

Vorteilhaft ist es auch, wenn der an dem freien Ende einer Schubstange angeordnete Mitnehmer mit einem dem Verriegelungsgestänge im Querschnitt U-förmig verbundenen Kupplungsstück über eine in Verschieberichtung ansteigende Rampe in eine Ausnehmung formschlüssig einschnappt.

Dadurch wird ein stumpfes Aneinanderschlagen der beteiligten Beschlagteil vermieden und gleichzeitig eine zielgerichtete und leichte Auslenkung des zu kuppelnden Beschlagteils bewirkt. Dabei lassen sich derartige Rampen relativ einfach an den Beschlagteilen vorsehen und auch herstellen. Die Kopplung der Beschlagteile wird mit einer einfachen Bewegung bewirkt. Es wird erreicht, dass die Rampe gleichzeitig zu einer Ausrichtung der Schubstange beiträgt, wodurch das Koppeln des Vorsprungs mit der zugeordneten Ausnehmung erleichtert wird. Da die Schubstange an dem zum Mitnehmer hin freien Ende nicht geführt ist und vorzugsweise aus einem Strangpressprofil hergestellt ist, kann es aufgrund der Fertigung zu einer leichten Krümmung und zu einer versetzten Lage vom Mitnehmer zum Kupplungsstück kommen. Dies kann dazu führen, dass der Mitnehmer nicht mehr in die zugeordnete Ausnehmung des Kupplungsstücks eindringt. Dieses Problem wird durch die Bildung der Rampe zuverlässig verhindert, da die Rampe die Maßungenauigkeiten ausgleicht.

Eine Weiterbildung sieht vor, dass die Schubstange in einer Nut der Lager- und Führungsplatte verschiebbar geführt ist und parallel versetzt zum Verriegelungsgestänge angeordnet ist. Die Nut legt einerseits den Sitz der Schubstange fest und damit auch die Lage der Steuerelemente, die ebenfalls an der Lager- und Führungsplatte vorzugsweise befestigt sind. Die Festlegung der Steuerelemente an der Lager- und Führungsplatte, ermöglicht mit geringem Herstellungsaufwand eine nahezu spielfreie Ausstellvorrichtung. Durch die im Beschlagfalz angeordnete Lage des Beschlags, erhält das Steuerelement vorzugsweise einen größeren Bauraum, so dass durch die parallel versetzte Lage der Schubstange zum Verriegelungsgestänge ein einfaches Ausstellen des Flügels senkrecht der Rahmenebene ermöglicht wird. Mit der Ausnutzung der gesamten Breite des Beschlagfalzes kann der Beschlag relativ flach ausgebildet werden, so dass dieser sehr wenig Einbauraum in vertikaler Richtung zwischen dem Flügel und dem feststehenden Rahmen benötigt. Eine zusätzliche Bearbeitung des Flügels zum Anordnen des Beschlags ist somit nicht erforderlich.

Schließlich ist es für die Funktion und der kostengünstigen Herstellung noch von Vorteil, wenn die Nuteinen schwalbenschwanzförmigenförschnitt hat. Durch die hinterschnittene Nut wird die Schubstange ohne weiteren Bauteileaufwand verschiebbar in der Nut gehalten.

Es ist zweckmäßig, wenn das Steuerelement zum Abstellen des flügels aus einem Steuerarm mit einem daran befestigten Nietbolzen und einer an der Schubstange auf der entgegen gesetzten Seite der Lager- und Führungsplatte angeordneten Steuerkurve gebildet ist. Die Anordnung der Steuerkurve auf der frei zugänglichen Seite des Beschlags verschafft dem Steuerelement eine einfache Verbindungsmöglichkeit von weiteren Bauteilen der Ausstellvorrichtung. Der Nietbolzen befindet sich über seinen gesamten Stellweg in Dauereingriff mit der Steuerkurve der Schubstange und wird von dieser vollständig umgriffen. Einwirkende Beanspruchungen auf den Flügel in parallel abgestellter Lage, beispielsweise Windkräfte, werden auf diese Art und Weise besonders gut abgefangen, d.h. der Flügel kann nahezu bewegungsfrei in seiner Parallelabstelllage gegen den feststehenden Rahmen fixiert werden, so dass es nicht zu Klappergeräuschen kommt.

Bewährt hat sich nach der Erfindung auch, dass die Lager- Führungsplatte angeordneten Befestigungsansätze seitlich versetzt zum Verriegelungsgestänge angeordnet sind. Damit lässt sich der Beschlag unabhängig vom Verriegelungsgestänge am Flügel befestigen. Erreicht wird durch diese Maßnahme nicht nur eine leichte Befestigung des Beschlags an dem Flügel beispielsweise durch Befestigungsschrauben, sondern auch dass das Verrieglungsgestänge keiner konstruktiven Veränderung entsprechend der Befestigung des Beschlags bedarf.

Schließlich ist noch vorgesehen, dass die Anlenkung des Steuerarms an der Führungsplatte, die Anlenkung des Steuerarms am Laufglied und die Anlenkung über den am Steuerarm befestigten Nietbolzen in der Steuerkurve der Schubstange nahezu in einem 90° Winkel verlaufen, wobei in Verriegelungsposition des Verriegelungsgestänges die Anlenkung des Steuerarms an der Lager- und Führungsplatte und die Anlenkung des Steuerarms am Laufglied in Längsrichtung zum Verriegelungsgestänge annähernd auf einer geraden Linie liegen. Mit dieser Anordnung erreicht man eine kräftige Dimensionierung bei minimalem Materialaufwand des Steuerarms und eine relativ große Ausstellweite des Flügels zum feststehenden Rahmen.

Weitere vorteilhafte Ausgestaltungen ergeben sich aus den Zeichnungen. Es zeigt:
- Fig. 1: in räumlicher Ansichtsdarstellung eines verschiebbaren Flügels mit relativ zum ortsfesten feststehenden Rahmen in Öffnungsstellung befindlichem Flügel,
- Fig. 2: einen vergrößerten Ausschnitt eines Eckbereichs mit einem Beschlag, abschnittsweise mit einer Verriegelungsvorrichtung und mit einer Flügelecke in einer 3D- Ansicht,
- Fig. 3: einen Querschnitt eines Fensters oder einer Tür mit zugehörigem Verriegelungsgestänge sowie einem Beschlag mit einer oberen und unteren Ausstellvorrichtung und den entsprechenden Laufgliedern in einer anliegenden Lage des Flügels zum feststehenden Rahmen,
- Fig. 4: ein Ausschnitt eines oberen Eckbereichs eines Flügels sowie einem Beschlag mit einer oberen Ausstellvorrichtung und dem entsprechenden Laufglied in einer 3D- Ansicht und einer Lage des Flügels nach Fig. 3,

- Fig. 5: ein Ausschnitt eines unteren Eckbereichs eines flügels sowie einem Beschlag mit einer unteren Ausstellvorrichtung und dem entsprechenden Laufglied in einer 3D- Ansicht und einer Lage des Flügels nach Fig. 3,
- Fig. 6: einen Querschnitt eines Fensters oder einer Tür mit zugehörigem Verriegelungsgestänge sowie einem Beschlag mit einer oberen und unteren Ausstellvorrichtung und den entsprechenden Laufgliedern in einer parallel abgestellten geöffneten Lage des Flügels entlang der Linie I-I in Fig. 1,
- Fig. 7: ein Ausschnitt eines oberen Eckbereichs eines Flügels sowie einem Beschlag mit einer oberen Ausstellvorrichtung und dem entsprechenden Laufglied in einer 3D- Ansicht und einer Lage des Flügels nach Fig. 6,
- Fig. 8: ein Ausschnitt eines unteren Eckbereichs eines Flügels sowie einem Beschlag mit einer unteren Ausstellvorrichtung und dem entsprechenden Laufglied in einer 3D- Ansicht und einer Lage des Flügels nach Fig. 6,
- Fig. 9: in einer Seitenansicht der Beschlag während der Montage,
- Fig. 10: in einer Seitenansicht der Beschlag nach Fig. 9 in montierter Lage,
- Fig. 11: in einer Seitenansicht eine zweite Ausführungsvariante des Beschlags während der Montage,
- Fig. 12: einen Querschnitt eines Fensters oder einer Tür mit zugehörigem Verriegelungsgestänge sowie einem Beschlag mit einer unteren Ausstellvorrichtung und dem entsprechenden Laufglied in einer anliegenden Lage des Flügels zum feststehenden Rahmen nach Fig. 11 und
- Fig. 13: einen Querschnitt eines Eckbereichs mit einem Beschlag nach Fig. 11, abschnittsweise mit einer Verriegelungsvorrichtung und mit einer Flügelecke in einer 3D- Ansicht.

Die Fig. 1 der Zeichnung zeigt in räumlicher Ansichtsdarstellung ein Fenster oder eine Tür, welche in einem feststehenden Rahmen 3 einen ortsfest montierten Flügel bzw. ein festes Türfeld 2 aufweist und die außerdem mit einem beweglichen Flügel 1 ausgestattet ist.

Der bewegliche Flügel 1 ist dabei relativ zum feststehenden Rahmen 3 und zum fest montierten Flügel bzw. Türfeld 2 aus der in den Fig. 2 bis Fig. 5 angedeuteten Schließlage in einer parallel abgestellte Lage verstellbar und ist dann aus dem Bereich der Durchgangsöffnung des feststehenden Rahmen 3 in Horizontalrichtung vor den fest eingebauten Flügel bzw. das feste Türfeld 2 verschiebbar, wie aus Fig. 1 und Fig. 6 bis Fig. 8 ersichtlich ist.

Damit diese zwei Stellungen des Flügels 1 relativ zum feststehenden Rahmen 3 sowie zum fest montierten Flügel bzw. zum festen Feld 2 möglich ist, wird zwischen dem Flügel 1 und dem feststehenden Rahmen 3 eine besondere Beschlaganordnung, nämlich ein sogenannter Parallelabstell-Schiebebeschlag vorgesehen, von der bzw. dem in den Fig. 1 der Einfachheit halber nur die Bedienungshandhabe 14 am flügel 1 sowie die obere Ausstellvorrichtung 7 und die untere Ausstellvorrichtung 8 zwischen Flügel 1 und feststehenden Rahmen 3 andeutungsweise zu sehen sind.

Die obere Ausstellvorrichtung 7 und die untere Ausstellvorrichtung 8 können kinematisch einander ähnlich ausgelegt werden. Sie können aber auch grundsätzlich verschiedene Ausgestaltungen erhalten. Bei der oberen Ausstellvorrichtung 7 muss dafür gesorgt sein, dass deren rahmenseitige Anlenkstellen in eine horizontale Laufschiene 5 im oberen Querholm des feststehenden Rahmens 3 ständig eingreifen und eine synchrone Bewegung ihrer zum Ausstellen angeordneten Steuerarme 30 gesichert ist.

Die untere Ausstellvorrichtung 8 ist in jedem Falle so auszulegen, dass das Gewicht des beweglichen Flügels 1 sicher trägt, während sie mit einer Laufschiene 6 im unteren Querholm des feststehenden Rahmens 3 zusammenwirkt.

Beim Ausführungsbeispiel kommt es hauptsächlich auf die Ausbildung und die Wirkungsweise des den oberen und unteren Beschlag bestehenden Steuerelementen 19,20 an und zwar in soweit, als es um die bauliche, funktionelle Ausgestaltung und die Koppelung mit dem Verriegelungsgestänge 13 geht. Vorzugsweise sind dabei die Steuerelemente 19,20 an der zu den Laufschienen 5,6 gerichteten Seite 17,18 der Führungsplatte 15,18 platziert.

Sowohl die schließseitige als auch die öffnungsseitige Ausstellvorrichtung 7,8 weist einen Steuerarm 30 auf, wie in den Fig. 3 bis 8 gezeigt ist. Jeder dieser Steuerarme 30 ist dabei um einen im Wesentlichen vertikalen Achsbolzen 33,34 schwenkbar an einem Laufglied 9,10 angelenkt. Beide Laufglieder 9,10 sind mit frei drehbar gelagerten Laufrollen ausgestattet, mittels denen einerseits von dem Lauglied 9 der bewegliche Flügel 1 in der Laufschiene 5 des feststehenden Rahmens 3 gegen Herausfallen gesichert und geführt ist und andererseits das Laufglied 10 den beweglichen Flügel 1 in der Laufschiene 6 des feststehenden Rahmens 3 parallel zu dessen Ebene verfahrbar abstützen.

Der Steuerarm 30 ist an einem weiteren Punkt drehbar in einer am Flügel 1 befestigten Lager- und Führungsplatte 15,16 gelagert, wie das aus Fig. 4, 5, 7 und 8 ersichtlich ist.

Des Weiteren weist der Steuerarm 30 nach Fig. 2 eine dritte Anlenkung mit einem befestigten Nietbolzen 31 auf, der zur Lager- und Führungsplatte 15,16 weisenden Seite angeordnet ist. Dabei verlaufen die Anlenkung des Steuerarms 30 an der Lager- und Führungsplatte 15,16, die Anlenkung des Steuerarms 30 am Laufglied 9,10 und die Anlenkung über den am Steuerarm 30 befestigten Nietbolzen 31 in einer Steuerkurve 32 der Schubstange 25 nahezu in einem 90°Winkel, wobei in Verriegelungsposition des Verriegelungsgestänges 13, die Anlenkung des Steuerarms 30 an der Lager- und Führungsplatte 15,16 und die Anlenkung des Steuerarms 30 am Laufglied 9,10 in Längsrichtung zum Verriegelungsgestänge 13 annähernd auf einer geraden Linie liegen.

Die Lager- und Führungsplatte 15,16 weist parallel versetzt zum Verriegelungsgestänge 13 eine Nut 29 auf. In der Nut 29 ist eine Schubstange 25 verschiebbar geführt und mit Ausbildung einer hinterschnittenen Nut 29, beispielsweise mit einem schwalbenschwanzförmigen Querschnitt, gleichzeitig auch gegen herausfallen gesichert. Auf der der Nut 29 entgegen gesetztliegender Seite der Schubstange 25 ist die Steuerkurve 32 vorgesehen. Der Nietbolzen 31 wird im gesamten Verlauf von der Steuerkurve 32 U-förmig umgriffen und bildet den wesentlichen Teil eines Antriebs- und Stellnockens. Am freien Ende der Schubstange 25 ist ein Mitnehmer 12 ausgebildet. Mit Anlenkung aller Steuerelemente 19,20 an der ortsfesten Basis der Lager- und Führungsplatte 15,16 bildet sich ein einteiliges Bauteil.

Besonders vorteilhaft ist, dass durch relative Verschiebung der Ausstellvorrichtung 7,8 über die Laufglieder 9,10 in den Laufschienen 5,6 in Richtung zum Flügel 1, wie in Fig. 9 bis 11 gezeigt, mittels dem durch die Bedienungshandhabe 14 steuerbaren Betätigungs- und Verriegelungsgestänge 13 der Mitnehmer 12 mit einem am Verriegelungsgestänge 13 angelenkten Kupplungsstück 26 formschlüssig koppelbar ist.

Um eine automatische und fehlerfreie Kopplung der Ausstellvorrichtung 7,8 zu ermöglichen, ist am Kupplungsstück 26 eine Rampe 27 angeordnet. Die Rampe 27 steigt in Verschieberichtung der Ausstellvorrichtung 7,8 an und bewirkt eine Anhebung der Schubstange 25 soweit, dass der Mitnehmer 12 automatisch in eine Ausnehmung 28 des Kupplungsstücks 26 einschnappt bzw. einrastet. Ein stumpfes Aneinanderschlagen des Mitnehmers 12 an das Kupplungsstück 26 wird damit vermieden, so dass ein gesichertes Einkuppeln erfolgt.

In der Fig. 2 ist auch angedeutet, dass an der freien sichtbaren Seite 21 der Lager- und Führungsplatte 15,16 entsprechende Befestigungsansätze 22 vorgesehen sind, die den Beschlag nach Koppelung der Ausstellvorrichtung 7,8 mit dem Verriegelungsgestänge 13 an dem Flügel 1, beispielsweise durch Befestigungsschrauben, verbindet. Die Befestigung erfolgt mit einem seitlichen Versatz der Befestigungsansätze 22 unbeeinflusst vom Verriegelungsgestänge 13. Um eine genaue Lagepositionierung und einen optimalen Einbauraum des Beschlags zu gewährleisten, liegt die Lager- und Führungsplatte 15,16, wie aus Fig. 2 hervorgeht, im eingebauten Zustand flächenbündig auf dem Beschlagfalz 24 an.

Je nach Schiebestellung des Mitnehmers 12 und damit auch des Kupplungsstücks 26 befindet sich der Nietbolzen 31 in unterschiedlichen Längenabschnitten der Steuerkurve 32, derart, dass der Steuerarm 30 zwangsweise zwischen seiner aus der Fig. 3 bis 5 ersichtlichen Ruhelage und seiner aus Fig. 6 bis 8 ersichtliche Endlagen um den einen Drehpunkt der Anlenkung an der Lager- und Führungsplatte 15,16 verlagert werden kann.

Die aus den Figuren 1 und Figuren 6 bis 8 ersichtliche Lage des Steuerarms 30 der Ausstellvorrichtung 7,8 bestimmt dabei die Ausstellweite des Flügels 1 relativ zum feststehenden Rahmen 3, d.h. den Abstand des oberen waagerechten Flügelholms von der oberen waagerechten Blendrahmenebene 4 synchron mit dem unteren waagerechten Flügelholm von der unteren Blendrahmenebene 4 zur Lüftungsstellung, wenn der Flügel 1 parallel zu sich selbst und zur Ebene des feststehenden Rahmens 3 seitwärts verschoben wird.

### Bezugszeichenliste

| | |
|---|---|
| 1 | beweglicher Flügel |
| 2 | ortsfester Flügel |
| 3 | feststehender Rahmen |
| 4 | Blendrahmenebene |
| 5 | Laufschiene oben |
| 6 | Laufschiene unten |
| 7 | Ausstellvorrichtung oben |
| 8 | Ausstellvorrichtung unten |
| 9 | Laufglied oben |
| 10 | Laufglied unten |
| 11 | Flügelüberschlag |
| 12 | Mitnehmer |
| 13 | Verriegelungsgestänge |
| 14 | Bedienungshandhabe |
| 15 | Lager- und Führungsplatte oben |
| 16 | Lager- und Führungsplatte unten |
| 17 | Seite oben |
| 18 | Seite unten |
| 19 | Steuerelement oben |
| 20 | Steuerelement unten |
| 21 | sichtbare Seite |
| 22 | Befestigungsansätze |
| 23 | Anlagefläche |
| 24 | Beschlagfalz |
| 25 | Schubstange |
| 26 | Kupplungsstück |
| 27 | Rampe |
| 28 | Ausnehmung |
| 29 | Nut |
| 30 | Steuerarm |
| 31 | Nietbolzen |
| 32 | Steuerkurve |
| 33 | Achsbolzen |
| 34 | Achsbolzen |

## Patentansprüche

1. Beschlag für einen verschiebbaren Flügel (1) von Fenstern oder Türen, bei welchem mit Hilfe des Beschlags der verschiebbare Flügel (1) zum Öffnen parallel zur Blendrahmenebene (4) in einen freien Abstand eines benachbarten Flügels (2) oder eines Festfeldes bewegbar ist,
wobei am feststehenden Rahmen (3) jeweils obere und untere Laufschienen (5,6) für die am Flügel (2) angeordneten Eingriffselemente von oberen und unteren Ausstellvorrichtungen (7,8) zum Parallelabstellen senkrecht zur Blendrahmenebene (4) mit Laufgliedern (9,10) sitzen, denen hinter dem Flügelüberschlag (11) im Beschlagfalz (12) des Flügels (1), ein Betätigungs- und Verriegelungsgestänge (13) zugeordnet ist,
dadurch gekennzelchnet,
dass der Beschlag auch im gefügten Zustand des verschiebbaren Flügels (1) montierbar ist, wobei die Ausstellvorrichtung (7,8) über einen Mitnehmer (12) durch relative Verschiebung der Laufglieder (9,10) in den Laufschienen (5,6) in Richtung zum Flügel (1) automatisch auf der sichtbaren Seite (21) am senkrechten Holm des Flügels (1) mit dem von einer Bedienungshandhabe (14) aus steuerbaren Betätigungs- und Verriegelungsgestänge (13) formschlüssig koppelbar ist,
wobei jede Ausstellvorrichtung (7,8) zum Parallelabstellen mit dem Laufglied (9,10) zum Verschieben des Flügels (1) bildenden Steuerelement (19,20) an einer Lager- und Führungsplatte (15,16) angelenkt ist und ein Bauteil bilden, wobei die zu den Laufschienen (5,6) aufweisende Seite (17,18) der Führungsplatte (15,16) das Steuerelement (19,20) zum Abstellen und Verschieben des Flügels (1) umfasst und mittels der am Flügel (1) freien sichtbaren Seite (21) die Ausstellvorrichtung (7,8) lagepositionierbar und mit Befestigungsansätzen (22) versehen ist,
und die zur Betätigungs- und Verriegelungsgestänge (13) aufweisende Anlagefläche (23) der Führungsplatte (15,16) flächenbündig auf dem Beschlagfalz (24) anliegt.

2. Beschlag nach Anspruch 1,
**dadurch gekennzeichnet,**
**dass** der an dem freien Ende einer Schubstange (25) angeordnete Mitnehmer (12) mit einem dem Verriegelungsgestänge (13) im Querschnitt U-förmig verbundenen Kupplungsstück (26) über eine in Verschieberichtung ansteigende Rampe (27) in eine Ausnehmung (28) formschlüssig einschnappt

3. Beschlag nach Anspruch 1 oder 2,
**dadurch gekennzeichnet,**
**dass** die Schubstange (25) in einer Nut (29) der Führungsplatte (15,16) verschiebbar geführt ist und parallel versetzt zum Verriegelungsgestänge (13) angeordnet ist

4. Beschlag nach Anspruch 3,
**dadurch gekennzeichnet,**
**dass** die Nut (29) einen schwalbenschwanzförmigen Querschnitt hat.

5. Beschlag nach Anspruch 1,
**dadurch gekennzeichnet,**
**dass** das Steuerelement (19,20) zum Abstellen des Flügels (1) aus einem Steuerarm (30) mit einem daran befestigten Nietbolzen (31) und einer an der Schubstange (25) auf der entgegen gesetzten Seite der Lager- und Führungsplatte (15,16) angeordneten Steuerkurve (32) gebildet ist

6. Beschlag nach Anspruch 1,
**dadurch gekennzeichnet,**
**dass** die Lager- und Führungsplatte (15,16) angeordneten Befestigungsansätze (22) seitlich versetzt zum Verriegelungsgestänge (13) angeordnet sind.

7. Beschlag nach einem oder mehreren der vorangehenden Ansprüche 1 bis 6,
**dadurch gekennzeichnet,**
**dass** die Anlenkung des Steuerarms (30) an der Lager- und Führungsplatte (15,16), die Anlenkung des Steuerarms (30) am Laufglied (9,10) und die Anlenkung Ober den am Steuerarm (30) befestigten Nietbolzen (31) in der Steuerkurve (32) der Schubstange (25) nahezu in einem 90° Winkel verlaufen, wobei in Verriegelungsposition des Verriegelungsgestänges (13) die Anlenkung des Steuerarms (30) an der Lager- und Führungsplatte (15,16) und die Anlenkung des Steuerarms (30) am Laufglied (9,10) in Längsrichtung zum Verriegelungsgestänge (13) annähernd auf einer geraden Linie liegen.

## Claims

1. Fitting for a displaceable sash (1) of windows or doors, in which, with the aid of the fitting, the displaceable sash (1) can be moved for opening purposes parallel to the fixed frame plane (4) into a free spacing in an adjacent sash (2) or a fixed zone,
wherein seated on the stationary frame (3) are upper and lower running rails (5, 6) for the engagement elements, arranged on the sash (2), of upper and lower opening-out apparatuses (7, 8) for parallel turning perpendicular to the fixed frame plane (4) with running members (9, 10), to which an operating and locking bar (13) is assigned behind the sash overlap (11) in the fitting fold (24) of the sash (1),
**characterised in that** the fitting can be installed even in the assembled state of the displaceable sash (1), wherein the opening-out apparatus (7, 8), via a driver (12) and by relative displacement of the running members (9, 10) in the running rails (5, 6) in the direction of the sash (1), can automatically be coupled in an interlocking manner to the operating and locking bar (13) on the visible side (21) on the vertical beam of the sash (1), which operating and locking bar can be controlled by an operator control handle (14),
wherein each opening-out device (7, 8) for parallel turning with the running member (9, 10) for displacing the sash (1) forming control element (19, 20) is articulated on a bearing and guide plate (15, 16) and form a component, wherein the side (17, 18) of the guide plate (15, 16) pointing towards the running rails (5, 6) comprises the control element (19, 20) for turning and displacing the sash (1) and the opening-out apparatus (7, 8) can be positioned by means of the side (21) which is free and visible on the sash (1), and is provided with fastening attachments (22),
and the abutment face (23) of the guide plate (15, 16) which points towards the operating and locking bar (13) rests flush against the fitting fold (24).

2. Fitting according to claim 1, **characterised in that** the carrier (12) which is arranged at the free end of a push rod (25) and which has a coupling piece (25) that is U-shaped in cross-section and is connected to the locking bar (13) snaps in an interlocking manner into a recess (28) via a ramp (27) which slopes upwards in the direction of displacement.

3. Fitting according to claim 1 or 2, **characterised in that** the push rod (25) is guided displaceably in a groove (29) of the guide plate (15, 16) and is arranged parallel to and offset from the locking bar (13).

4. Fitting according to claim 3, **characterised in that** the groove (29) has a dovetail-shaped cross-section.

5. Fitting according to claim 1, **characterised in that** the control element (19, 20) for turning the sash (1) is formed from a control arm (30) with a rivet (31) fastened thereto and from a control cam (32) which is arranged on the push rod (25) on the opposite side of the bearing and guide plate (15, 16).

6. Fitting according to claim 1, **characterised in that** the fastening attachments (22) arranged on the bearing and guide plate (15, 16) are arranged laterally offset from the locking rod (13).

7. Fitting according to one or more of the preceding claims 1 to 6, **characterised in that** the articulation of the control arm (30) on the bearing and guide plate (15, 16), the articulation of the control arm (30) on the running member (9, 10) and the articulation via the rivet (31) fastened on the control arm (30) in the control cam (32) of the push rod (25) run almost at a 90° angle, wherein in the locked position of the locking rod (13) the articulation of the control arm (30) on the bearing and guide plate (15, 16) and the articulation of the control arm (30) on the running member (9, 10) lie approximately on a straight line in the longitudinal direction relative to the locking rod (13).

## Revendications

1. Ferrure pour un ouvrant (1) coulissant d'une fenêtre ou d'une porte, dans laquelle, pour une ouverture, l'ouvrant (1) coulissant peut être déplacé, au moyen de la ferrure, parallèlement au plan (4) du dormant, à un intervalle libre de l'ouvrant (2) voisin ou d'un élément fixe,
sachant que, sur le dormant (3), des rails de glissement (5, 6) supérieurs et inférieurs, pour les éléments intervenants de dispositifs de positionnement supérieur et inférieur (7, 8), pour un positionnement parallèle, perpendiculairement au plan (4) du dormant, agencés sur le dormant (2), sont pourvus d'organes de glissement (9, 10), auxquels est associée une tige de commande et de verrouillage (13), derrière la garniture (11) de l'ouvrant, dans la feuillure (24) dudit ouvrant (1),
**caractérisée en ce que** la ferrure peut être aussi montée à l'état assemblé de l'ouvrant (1) coulissant, sachant que le dispositif d'orientation (7, 8) peut, par emboîtement par l'intermédiaire d'un entraîneur (12), par déplacement relatif des organes de glissement (9, 10) dans les rails de glissement (5, 6), dans la direction de l'ouvrant (1), sur la face visible (21), sur le montant vertical de l'ouvrant (1), être couplé à la tige de commande et de verrouillage (13) actionnable au moyen d'une manette (14),
sachant que chaque dispositif d'orientation (7, 8) pour le positionnement parallèle forme avec l'organe de glissement (9, 10) pour le déplacement de l'ouvrant (1) un élément de commande (19, 20), articulé sur la plaque de support et de guidage (15, 16) et formant ainsi un composant,
sachant que la face (17, 18) de la plaque de guidage (15, 16), dirigée vers les rails de glissement (5, 6), comprend l'élément de commande (19, 20) pour le positionnement et le déplacement de l'ouvrant (1), et que le dispositif d'orientation (7, 8) peut être positionné par l'intermédiaire de la face visible (21), libre sur l'ouvrant (1), et est pourvu d'appendices de fixation (22),
et que la face d'appui (23) de la plaque de guidage (15, 16), dirigée vers la tige de commande et de verrouillage (13), affleure la feuillure (24).

2. Ferrure selon la revendication 1, **caractérisée en ce que** l'entraîneur (12), disposé à l'extrémité libre d'une tige de poussée (25), s'enclenche, par emboîtement, dans un évidement (28), avec un organe de couplage (26), qui est relié à la tige de verrouillage (13) à section transversale en U, par l'intermédiaire d'une rampe (27) en pente ascendante dans la direction de déplacement.

3. Ferrure selon revendication 1 ou 2, **caractérisée en ce que** la tige de poussée (25) coulisse dans une rainure (29) de la plaque de guidage (15, 16) et est décalée parallèlement à la tringle de verrouillage (13).

4. Ferrure selon la revendication 3, **caractérisée en ce que** la rainure (29) est dotée d'une section transversale en queue d'aronde.

5. Ferrure selon la revendication 1, **caractérisée en ce que** l'élément de commande (19, 20) pour le positionnement de l'ouvrant (1) est composé d'un bras de commande (30), auquel est fixé un rivet (31), et d'une came de commande (32), qui est disposée sur la tige de poussée (25), sur le côté opposé de la plaque de support et de guidage (15, 16).

6. Ferrure selon la revendication 1, **caractérisée en ce que** les appendices de fixation (22), disposés sur la plaque de support et de guidage (15, 16) sont décalés latéralement par rapport à la tige de verrouillage (13).

7. Ferrure selon l'une ou plusieurs des revendications précédentes, **caractérisée en ce que** l'articulation du bras de commande (30) sur la plaque de support et de guidage (15, 16), l'articulation du bras de commande (30) sur l'organe de glissement (9, 10) et l'articulation au moyen du rivet (31), fixé sur le bras de commande (30), dans la came de commande (32) de la tige de poussée (25), décrivent sensiblement un angle de 90 °, sachant que, dans la position de verrouillage de la tringle de verrouillage (13), l'articulation du bras de commande (30) sur la plaque de support et de guidage (15, 16) et l'articulation du bras de commande (30) sur l'organe de glissement (9, 10) sont situées, dans la direction longitudinale, approximativement sur une ligne droite par rapport à la tringle de verrouillage (13).
